# EUROPÄISCHE PATENTSCHRIFT

(11) **EP 1 252 874 B1**
(45) Veröffentlichungstag und Bekanntmachung des Hinweises auf die Patenterteilung: **07.07.2010**
(21) Anmeldenummer: 02008697.1
(22) Anmeldetag: 18.04.2002
(51) Int. Cl.: A61G 5/14

(54) **Durch einen Antrieb verstellbares Sitzmöbel**
Mechanically driven adjustable armchair
Fauteuil réglable motorisé

(30) Priorität: 23.04.2001 DE 20106996 U
(43) Veröffentlichungstag der Anmeldung: 30.10.2002
(73) Patentinhaber: FERDINAND LUSCH GMBH & CO. KG., 33649 Bielefeld (DE)
(72) Erfinder: Horenkamp, Franz, 33647 Bielefeld (DE)
(74) Vertreter: Cohausz & Florack

(56) Entgegenhaltungen:
- DE-U- 29 812 763
- GB-A- 1 452 940
- US-A- 3 874 728

## Beschreibung

Die vorliegende Erfindung betrifft ein durch einen Antrieb verstellbares Sitzmöbel gemäß dem Oberbegriff des Anspruchs 1.

Bei derartigen Sitzmöbeln dient der Antrieb, beispielsweise ein elektrisch betriebener Spindelantrieb, neben der Verstellung der Rückenlehne des Sitzmöbels sowie eines angeschlossenen, aus einer abgesenkten Nichtgebrauchs- in eine aufgestellte Gebrauchsstellung verschwenkbaren Fußteil, auch als Aufstehhilfe. Dabei werden die eine Einheit bildenden Seitenteile, das Sitzteil, die Rückenlehne sowie das Fußteil so angehoben und nach vorne verschwenkt, daß ein leichtes Aufstehen für den Benutzer aus dem Sitzmöbel möglich ist.

Dazu ist ein auf dem Boden aufliegendes Rahmenteil vorgesehen, an dem Beschlaghebel befestigt sind, von denen jeweils zwei abständig zueinander angeordnet und andererseits mit Beschlagteilen drehbar verbunden sind, die an das Sitzteil angeschlossen sind.

Zwischen zwei Beschlaghebelpaaren ist der Antrieb angeordnet und zwar einmal mit dem Gestellrahmen verbunden und zum anderen mit einem sitzteilseitigen Koppelglied, über das im Zusammenwirken mit einem Widerlager der Sitz in eine Aufstehposition bringbar ist.

Ein gattungsgemäßes Sitzmöbel ist aus der DE 298 12 763 U1 bekannt. Um einen freien Zugriff sowohl auf den Antrieb wie auch auf die Beschlaghebel zu verhindern und um einen Sichtschutz auf diese Bauteile zu schaffen, ist darin vorgeschlagen, im Bereich jedes Seitenteiles eine ortsfeste Schutzblende anzuordnen oder im seitlichen Zugriffsbereich auf den Antrieb und die Beschlaghebel einen Faltenbalg anzuordnen, der einerseits am auf dem Boden aufliegenden Rahmenteil und andererseits am Sitzteil befestigt ist.

Aus der US 3 874 728 ist ein Patientenstuhl bekannt, der durch einen angelenkten Parallelogramm-Tragarm ausschließlich in seiner Höhe verstellbar ist. Eine Verschwenkung im Sinne einer Aufstehhilfe ist bei diesem Sitzmöbel nicht möglich.

Der Erfindung liegt die Aufgabe zugrunde, ein Sitzmöbel der gattungsgemäßen Art so weiterzuentwickeln, dass es konstruktiv einfacher aufgebaut ist und der optische Gesamteindruck verbessert wird.

Diese Aufgabe wird durch ein Sitzmöbel gelöst, das die Merkmale des Anspruchs 1 aufweist.

Durch diese konstruktive Ausbildung werden die Funktionsteile soweit verdeckt, daß sie zumindest von der Sichtseite her, insbesondere in einer Aufstehposition des Sitzes, nicht mehr erkennbar sind.

Dies bedeutet eine für den Benutzer wesentliche Verbesserung gegenüber dem Stand der Technik, nicht nur in optischer Hinsicht, sondern auch in funktionaler.

Durch die teilweise Ummantelung sind die Funktionsteile, also der Antrieb sowie zugehörige Teile, beispielsweise eine Antriebsspindel, und Beschlagteile so geschützt, daß ein unbeabsichtigter Eingriff praktisch ausgeschlossen ist. Fingerverletzungen wie bisher, sind somit nicht mehr möglich.

Auch eine Reinigung dieses Bereiches ist nun problemlos möglich, da die Haube insoweit glatte Flächen aufweist, die ohne weiteres zu säubern sind.

Erfindungsgemäß fungieren die parallel und mit Abstand zueinander verlaufenden Wangen der Haube jeweils als Beschlaghebel, die, da sie aufgrund ihrer plattenförmigen Ausbildung und des damit verbundenen höheren Widerstandsmomentes eine größere Biegesteifigkeit aufweisen, in ihrer Dicke entsprechend geringer dimensioniert sein können als dies bislang erforderlich war.

Daneben bietet die der Haube insgesamt innewohnende hohe Stabilität die Möglichkeit, die Abstände der jeder Wange zugeordneten Beschlagteile zueinander gering zu halten, so daß sich eine sehr kompakte Bauweise ergibt. Wie sich gezeigt hat kann die Breite der Haube bei einem normalen Sitzmöbel auf 250mm begrenzt sein, wodurch sich neben optischen auch sicherheitstechnische Vorteile ergeben.

Dabei ersetzt jede Wange den in bezug auf die Rückenlehne des Sitzmöbels hinteren Beschlaghebel.

Der vordere Beschlaghebel ist nach der Erfindung so geformt, daß er durch die Wangen der Haube auch in aufgerichteter Stellung weitgehend abgedeckt wird.

Zur Stabilitätserhöhung der Haube können in dem dem Koppelglied zugewandten offenen Bereich zwischen der Abdeckplatte und den Wangen, Knotenbleche vorgesehen sein.

Weitere vorteilhafte Ausbildungen der Erfindung sind in den Unteransprüchen gekennzeichnet.

Ein Ausführungsbeispiel der Erfindung wird nachfolgend anhand der beigefügten Zeichnungen beschrieben.

Es zeigen:
- Figur 1: Die geschnittene Seitenansicht eines Sitzmöbels in Funkti- onsstellung,
- Figuren 2 und 3: jeweils eine Einzelheit des Sitzmöbels in unterschiedlichen Stellungen.

In der Figur 1 ist ein Sitzmöbel dargestellt, das in seinem Grundaufbau aus zwei Seitenteilen 1, einem dazwischen angeordneten Sitzteil 2, einer schwenkbar daran angeschlossenen Rückenlehne 3 sowie einem Fußteil 4 besteht, das bei Verschwenkung der Rückenlehne 3 in eine Liegeposition von der in der Figur 1 gezeigten Nichtgebrauchs- in eine Gebrauchsstellung aufgestellt wird.

Unterhalb des Sitzteiles 2 ist ein Antrieb 12 vorgesehen, der mit Schwenkbeschlägen in Wirkverbindung steht, wie einem Koppelglied 13, mit dem der aus dem Sitzteil 2, den Sitzteilen 1, der Rückenlehne 3 und dem Fußteil 4 bestehende Sitz in eine Aufstehposition anhebbar ist, wie sie in der Figur 1 gezeigt ist und in der der Sitz nach vorne geneigt ist, wodurch ein Aufstehen erleichtert wird.

Die zur Funktion des Anhebens des Sitzes wesentlichen Teile sind in den Figuren 2 und 3 erkennbar, wobei die Figur 2 eine Sitzposition des Sitzmöbels wiedergibt, in der der Sitz abgesenkt ist, während die Figur 3 der Position entspricht, wie sie in der Figur 1 gezeigt ist.

Es ist zu erkennen, daß an einem auf dem Boden ruhenden Gestellrahmen 16 Lagerplatten 11 befestigt sind, an denen Wangen 7 einer Haube 6 drehbar gelagert sind, mit denen der Antrieb 12 sowie Antriebsteile und ein Beschlaghebel 5 abgedeckt sind.

Jeder Beschlaghebel 5, der mit einem Ende an der Lagerplatte 11 angelenkt ist, ist andererseits drehbar an einem Anschlußteil 15 befestigt, daß mit einem zugeordneten Seitenteil 1 verbunden ist.

An diesem Anschlußteil 15 ist auch die Wange 7 der Haube 6 schwenkbar angeschlossen, so daß diese die gleiche Lenker- und Stützfunktion ausübt wie der Beschlaghebel 5.

Zum Aufrichten des Sitzes ist eine strichpunktiert dargestellte Antriebsspindel des Antriebs 12 einerseits mit einem gestellrahmenseitigen Lagerbock 17 und andererseits mit einem Koppelglied 13 verbunden, das sich an einem Widerlager 14 abstützt, wodurch die Aufwärtsbewegung des Sitzes bei entsprechender Betätigung des Antriebs 12 erreicht wird.

Soweit dies im Zusammenspiel mit der Lagerplatte 11 möglich ist, ist eine Platte 8 der Haube 6, die die beiden Wangen 7 miteinander verbindet auf ihrer der Rückenlehne 3 zugewandten Seite als Schürze 10 gegenüber der Platte 8 in Richtung des Getellrahmens 16 abgewinkelt.

Die gegenüberliegende Seite des Platte 8 ist in ihrem Anschlußbereich mit den Wangen 7 durch Knoten 9 verbunden, die eine hohe Stabilität gewährleisten.

Im übrigen können die Platte 8 und die Wangen 7 mit Sicken versehen sein, wodurch eine Dimensionsoptimierung erzielbar ist.

Die Beschlaghebel 5 sind endseitig so abgewinkelt, daß sie in aufgestellter Endstellung (Figuren 1 und 3) von den Wangen 7 der Haube 6 weitgehend überdeckt werden.

## Patentansprüche

1. Durch einen Antrieb (12) verstellbares Sitzmöbel, wobei durch den unterhalb eines Sitzteiles (2) angeordneten, an einem Gestellrahmen (16) angeschlossenen und mit Schwenkbeschlägen in Wirkverbindung stehenden Antrieb (12) eine Einheit bildende Seitenteile (1), ein Sitzteil (2) und eine Rückenlehne (3) im Sinne einer Aufstehhilfe gemeinsam anheb- und verschwenkbar sind, wobei der Antrieb (12) und zumindest ein Teil der Schwenkbeschläge durch eine Haube (6) teilweise ummantelt sind, **dadurch gekennzeichnet, dass** die Haube (6) aus zwei parallel und mit Abstand zueinander verlaufenden, jeweils als Beschlaghebel fungierenden plattenförmigen Wangen (7) und einer diese miteinander verbindenden Platte (8) besteht.

2. Sitzmöbel nach Anspruch 1, **dadurch gekennzeichnet, daß** jede Wange (7) an einer mit einem Gestellrahmen (16) verbundenen Lagerplatte (11) drehbar angeschlossen ist, an der mit Abstand dazu ein Beschlaghebel (5) angelenkt ist, der andererseits ebenso wie die zugeordnete Wange (7) schwenkbar mit einem Anschlußteil (15) verbunden ist, das an einem Seitenteil (1) befestigt ist.

3. Sitzmöbel nach Anspruch 2, **dadurch gekennzeichnet, daß** jeder Beschlaghebel (5) endseitig abgewinkelt ist, wobei die abgewinkelten Teile entgegengesetzt zur Haube (6) gerichtet verlaufen und wobei die abgewinkelten Teile an der Lagerplatte (11) bzw. dem Anschlußteil (15) angeschlossen sind.

4. Sitzmöbel nach Anspruch 1, **dadurch gekennzeichnet, daß** die Haube (6) auf ihrer der Rückenlehne (3) zugewandten Seite eine zum Gestellrahmen (16) hin abgewinkelte Schürze (10) aufweist.

5. Sitzmöbel nach Anspruch 4, **dadurch gekennzeichnet, daß** die der Schürze (10) gegenüberliegende Seite im Verbindungsbereich zwischen der Platte (8) und den Wangen (7) jeweils einen Knoten (9) aufweist.

## Claims

1. Seating furniture, adjustable by means of a drive (12), wherein, by means of the drive (12) arranged beneath a seat part (2), connected to a body frame (16) and in operational connection with pivot fittings, side parts (1) forming a unit, a seat part (2), and a seat back (3) can be raised and pivoted together in the sense of an aid to standing up, wherein the drive (12) and at least a part of the pivot fittings are in part surrounded by a cover (6), **characterised in that** the cover (6) consists of two plate-shaped cheek elements (7) running parallel and at a distance from one another, in each case functioning as fitting levers, and a plate (8) connecting these to one another.

2. Seating furniture according to Claim 1, **characterised in that** each cheek element (7) is connected in a rotatable manner to a bearing plate (11), connected to a rack frame (16), to which a fitting lever (5) is hinged at a distance therefrom, and which on the other side, like the cheek element (7) allocated to it, is connected in a pivotable manner to a connection part (15), which is secured to a side part (1).

3. Seating furniture according to Claim 2, **characterised in that** each fitting lever (5) is angled on the end side, wherein the angled parts run in a direction opposed to the cover (6) and wherein the angled parts are connected to the bearing plate (11) and the connection part (15) respectively.

4. Seating furniture according to Claim 1, **characterised in that** the cover (6) has on its side facing the seatback (3) a skirt (10) which is angled towards the rack frame (16).

5. Seating furniture according to Claim 4, **characterised in that** the side opposite the skirt (10) has in each case a node (9) in the connection area between the plate (8) and the cheek elements (7).

## Revendications

1. Fauteuil réglable au moyen d'une commande (12), dans lequel des pièces latérales (1), un siège (2) et un dossier (3), qui forment une unité, peuvent être relevées et pivotés en commue, au sens d'un dispositif d'assistance pour aider une personne à se mettre debout, au moyen de la commande (12), disposée sous un siège (2) et coopérant avec des ferrures de pivotement, la commande (12) et au moins une partie des ferrures de pivotement étant revêtues partiellement d'un capot (6), **caractérisé en ce que** le capot (6) est composé de deux joues (7) en fourme de plaques, qui, s'étendant parallèlement et à distance l'une de l'autre, agissent chacune an tant que levier de ferrures, ainsi que d'une plaque (8) reliant celles-ci.

2. Fauteuil selon la revendication 1, **caractérisé en ce que** chaque joue (7) est raccordée à pivotement à une plaque de montage (11), reliée à un cadre de carcasse (16), sur laquelle est articulé et distancé un levier (5), qui, d'autre part, est relié à pivotement, comme la joue (7) y associée, à une pièce de raccordement (15), qui est fixée à une pièce latérale (1).

3. Fauteuil selon la revendication 2, **caractérisé en ce que** chaque levier de ferrures (5) est coudé à son extrémité, les parties coudées étant orientées à l'opposé du capot (6), et les parties coudées étant raccordées à la plaque de montage (11) respectivement à la pièce de raccordement (15).

4. Fauteuil selon la revendication 1, **caractérisé en ce que** le capot (6) présente, sur son côté orienté vers le dossier (3), un tablier (10) coudé vers le cadre (16).

5. Fauteuil selon la revendication 4, **caractérisé en ce** le côté situé à l'oppose du tablier (10) présente un élément nodal (9) dans la zone de liaison entre la plaque (8) et chacune des joues (7).
